# EUROPÄISCHE PATENTSCHRIFT

(11) **EP 1 601 923 B1**
(45) Veröffentlichungstag und Bekanntmachung des Hinweises auf die Patenterteilung: **01.04.2009**
(21) Anmeldenummer: 04709162.4
(22) Anmeldetag: 09.02.2004
(51) Int. Cl.: F41A 17/72

(54) **PISTOLE MIT SCHLAGBOLZENSICHERUNG UND AUSWERFER**
PISTOL WITH A FIRING PIN SAFETY AND AN EJECTOR
PISTOLET COMPRENANT UNE SURETE POUR PERCUTEUR ET EJECTEUR

(30) Priorität: 13.03.2003 AT 3962003
(43) Veröffentlichungstag der Anmeldung: 07.12.2005
(73) Patentinhaber: CARACAL INTERNATIONAL L.L.C., Abu Dhabi (AE)
(72) Erfinder: BUBITS, Wilhelm, A-2345 Brunn/Gebirge (AT)
(74) Vertreter: Sonn & Partner Patentanwälte
(86) Internationale Anmeldenummer: PCT/AT2004/000040
(87) Internationale Veröffentlichungsnummer: WO 2004/081483

(56) Entgegenhaltungen:
- US-A- 5 157 209
- US-A- 5 502 914
- US-B1- 6 263 607

## Beschreibung

Die Erfindung betrifft eine Pistole mit einem in Längsrichtung verschiebbaren Verschlussstück, das einen federbeaufschlagten Schlagbolzen enthält, dessen Fahne mit einer Abzugsstange zusammenwirkt und auf den eine im Verschlußstück vorgesehene Schlagbolzensicherung wirkt, also eine Pistole mit Schlagbolzenzündung, zum Unterschied von Pistolen mit Hahnschlagzündung.

Eine solche pistole ist im US 5 502 914 offenbart.

Pistolen müssen nebst der traditionellen auf den Abzugsmechanismus wirkenden Sicherung auch eine Schlagbolzensicherung haben, die zur wirksamen Erhöhung der Sicherheit möglichst am Ende der Bewegungskette angreifen soll. Dazu wird bei bekannten Pistolen im Laufschlitten beziehungsweise im Verschlussstück ein federbelasteter Drehteil eingesetzt, der zur Freigabe des Schlagbolzens von der Abzugsstange mittels eines in vertikaler Richtung bewegten Zwischengliedes in eine obere Stellung gedrückt wird.

Nachteilig ist daran, dass der Drehteil im Schlitten mit enger Toleranz geführt sein muss, was die Herstellung verteuert, dass der Drehteil nicht großflächig auf den Schlagbolzen wirken kann (geringe Überdeckung) und dass er sich auf die Bauhöhe des Schlittens ungünstig auswirkt.

Aus der DE 197 02 374 ist eine Schlagbolzensicherung mittels einer mit einer Schulter des Schlagbolzens zusammenwirkenden Federzunge bekannt. Da es sich aber um eine Pistole mit Hahnschlagzündung handelt, ist sie nicht vergleichbar. Zunächst wirkt die Schlagbolzenfeder in der entgegengesetzten Richtung der Schlagbolzenfeder einer Pistole mit Schlagbolzenzündung. Die Federzunge wirkt nicht mit der Abzugsstange zusammen und sie greift am hinteren Ende des Schlagbolzens an.

Die der Erfindung zugrundeliegende Aufgabe besteht daher darin, für eine Pistole mit Schlagbolzenzündung eine möglichst einfache, billige und betriebssichere Schlagbolzensicherung zu schaffen, das heisst, wenige billige und leicht zu produzierende Teile, große Überdeckung zur Erhöhung der Sicherheit.

Erfindungsgemäß wird das dadurch erreicht, dass als Schlagbolzensicherung eine an einer äusseren Seitenfläche des Verschlussstückes angebrachte Federzunge vorgesehen ist, die einen in dessen Inneres ragenden Haken bildet, der bei gespannter Stellung des Schlagbolzens vor einer am Schlagbolzen vorgesehenen Schulter zu liegen kommt, und dass die Federzunge einen nach unten ragenden Bart hat, der mit der Abzugsstange zusammenwirkt. Die Federzunge ist ein einfacher und leicht von aussen zu montierender Teil, wobei hinsichtlich Toleranzen keine großen Anforderungen zu erfüllen sind. Der Teil ist ja eine mit dem Verschlussstück fest verbundene Feder, sodass keine toleranzrelevante Führung erforderlich ist. Dadurch wird auch Bauraum gespart, was der Dimensionierung des Laufschlittens zugute kommt. Ausserdem kann sowohl der Haken als auch die Schulter am Schlagbolzen ziemlich breit ausgeführt sein, was eine große Überdeckung und damit einen sicheren Halt in gesicherter Stellung ergibt.

In Weiterbildung der Erfindung hat die Abzugsstange zum Zusammenwirken mit dem Bart eine Kulisse, die bei Bewegung der Abzugsstange in Längsrichtung dem Bart und damit der Federzunge eine horizontale Bewegung mitteilt. Somit erfolgt die Betätigung der Schlagbolzensicherung ohne kinematisches Zwischenglied. Die Kulisse auf der Abzugsstange und die seitliche Bewegung des Bartes erlauben großzügige Toleranzen, was die Fertigung erheblich verbilligt.

In einer bevorzugten Ausführungsform ist die Federzunge ein Blechteil, der aus einem am Verschlussstück befestigten Fußteil und aus einem von diesem in Schußrichtung nach vorne ragenden Federteil besteht, dessen Ende den Haken bildet und dessen Bart in der Nähe des Hakens ist und ist am Schlagbolzen die Fahne hinten und die Schulter für den Angriff des Hakens davor angeordnet. Die Federzunge kann somit als Stanzteil aus Federblech ganz einfach und maschinenfällig (das heisst ohne Nachbearbeitung) hergestellt werden. Diese Anordnung ermöglicht eine besonders günstige Bauweise der gesamten Pistole und hat auch funktionelle Vorteile. Zunächst greift die Sicherung ganz vorne am Schlagbolzen, also wirklich am Ende der Bewegungskette an. Dadurch dass der Bart und die Kulisse so weit vorne wie der Haken angeordnet sind, kann sich der Mittelteil der Federzunge auf seine Funktion als Biegefeder beschränken; er ist keinen anderen Belastungen ausgesetzt.

In weiterer Ausgestaltung der Erfindung ist auch die Abzugsstange ein Blechteil, der an seinem vorderen Ende mit dem Abzugshebel verbunden ist und sich dann ungefähr horizontal nach hinten erstreckt, und an dessen hinterem Ende das mit der Fahne des Schlagbolzens zusammenwirkende Element ausgebildet ist, wobei sich die mit dem Bart zusammenwirkende Kulisse davor befindet. So beansprucht die Abzugsstange sehr wenig Bauraum und die Kulisse bleibt von der meist auch vertikalen Bewegung des mit der Fahne des Schlagbolzens zusammenwirkenden hinteren Endes der Abzugsstange unbehelligt.

Die Erfindung erlaubt auch eine besonders attraktive Weiterbildung. Sie besteht darin, dass die Federzunge einstückig mit einer Auswerferfeder ausgebildet ist, welche auf einen als zweiarmigen Hebel ausgebildeten Auswerferhaken wirkt. Der Vorteil, der mit der Vereinigung zweier Bauteile zu einem erreicht wird, liegt auf der Hand. Dazu kommt, dass dieser nicht nur keine Nachteile hat, sondern dass die erfindungsgemäßen Vorteile beiden Elementen zugute kommen. In einer besonders schönen Umsetzung haben die Auswerferfeder und die Federzunge den Fußteil der Federzunge gemeinsam und die Auswerferfeder ist über der Federzunge ausgebildet. So ist die gemeinsame Feder ein ganz einfacher Stanzteil, sozusagen ein Fuß mit zwei beweglichen Zehen.

Im folgenden wird die Erfindung anhand von Abbildungen eines bevorzugten Ausführungsbeispieles einer erfindungsgemäßen Pistole beschrieben und erläutert. Es stellen dar:
Fig. 1 eine Seitenansicht in einer ersten Stellung,
Fig. 2 einen Horizontalschnitt nach AB,
Fig. 3 einen Horizontalschnitt nach CD,
Fig. 4 eine axonometrische Ansicht zur Fig.1,
Fig. 5 eine Seitenansicht in einer zweiten Stellung,
Fig. 6 einen Horizontalschnitt nach A'B' in Fig. 5.

In den Fig. 1,2,3 und 4 sind der Pistolenkörper 1 mit Laufschlitten 2 nur angedeutet und daher strichliert. Im Laufschlitten 2 befindet sich ein Lauf 3 und ein Verschlussstück 4, welches mit dem Laufschlitten 2 fest verbunden ist, etwa mittels nicht dargestellter Stifte, von denen einer eine Bohrung 5 des Verschlussstückes 4 durchsetzt. Mit 6 ist eine schussbereite Patrone bezeichnet. Ein Abzugshebel 7 wirkt über eine Abzugsstange 8 auf die Fahne 10 eines Schlagbolzens 9, der im Inneren des Verschlussstückes 4 von einer nicht dargestellten in Schussrichtung wirkenden Druckfeder beaufschlagt ist. Auf Verriegelung und Führung des Laufes und Weiteres wird nicht eingegangen, da für die Erfindung unwesentlich.

Das Verschlussstück 4 ist ungefähr quaderförmig mit einem oben offenen Innenraum 13, in dem sich der auch ungefähr quaderförmige Schlagbolzen 9 mit seiner nach unten aus dem Verschlussstück 4 herausragenden Fahne 10 befindet. Der vorderste Teil des Schlagbolzens 9 ist der eigentliche Schlagstift 14, der durch eine Bohrung in der Stirnfläche 15 auf die Patrone 6 wirkt. Vorne am Schlagbolzen, dort wo er in den Schlagstift 14 übergeht, ist eine sich über die ganze Höhe des Schlagbolzens 9 erstreckende Schulter 16 vorgesehen. An dieser Schulter 16 greift die Schlagbolzensicherung an. Sie wird von einer Federzunge 20 gebildet, die aus einem aussen am Verschlussstück 4 befestigten Fußteil 21, einem Federteil 22, einem nach unten ragenden Bart 24 und einem Hakenteil 23 besteht, welch letzterer durch eine seitliche Öffnung vor der Schulter 16 des Schlagbolzens 9 in den Innenraum 13 ragt. Der Fußteil 21 befindet sich sehr weit hinten am Verschlussstück 4, der Hakenteil 23 und der Bart 24 weit vorne. Dazwischen ist der Federteil 22. Insgesamt ist die Federzunge 20 ein Stanzteil aus Federblech.

Der Bart 24 bildet eine im Horizontalschnitt rampenförmige Kulisse 28; die Abzugsstange 8 hat in ihrer vorderen Region einen aufwärts ragenden Finger 29. Sie kann ein Stanzteil aus Blech sein. In der in Fig. 1 gezeigten Stellung wird gerade abgezogen, die Abzugsschneide 30 gibt eben die Fahne 10 des Schlagbolzens 9 frei, der Finger 29 beginnt mit der Kulisse 28 zusammenzuwirken, er schiebt den Bart 24 und mit ihm den Hakenteil 23 der Federzunge 20 auf die Seite und der Hakenteil 23 gibt die Schulter 16 frei. Der Schlagbolzen 9 kann von der Kraft der nicht dargestellten Druckfeder vorwärts gejagt werden.

In Fig. 2 und teils auch in Fig. 4 ist die um eine Achse 36 schwenkbare Auswerferkralle 35 zu sehen. Sie ist ein zweiarmiger Hebel, deren erster Arm, der Kopfteil 37 einwärts auf die Patrone 6 wirkt und deren zweiter Arm, der Schwanzteil 38 daher von einer Auswerferfeder 40 nach aussen gedrückt werden muss. Die Auswerferfeder 40 ist ebenfalls ein Stanzteil aus Federblech und hat mit der Federzunge 20 den Fußteil 21 gemeinsam. Mit anderen Worten und in Fig 4 zu erkennen: die beiden Federn 20 und 40 sind ein einziger Stanzteil. Von seinem am Verschlussstück 4 angeschraubten oder anderswie befestigten Fußteil 21 gehen zwei federnde Finger nach vorne. Unten die Federzunge 20, die mit ihrem Hakenteil einwärts wirkt und darüber die Auswerferfeder 40, die nach aussen wirkend auf den Schwanzteil 38 der Auswerferkralle wirkt.

In den Fig. 5 und 6 ist der freigegebene Schlagbolzen im Begriffe, auf die Patrone 6 zu schlagen und so den Schuss auszulösen. In der Folge wird dann das Verschlussstück 4 mit dem Laufschlitten 2 zurückgehen. Der Finger 29 der Abzugsstange 8 ist ganz auf die Kulisse 28 aufgeritten und der Bart 24 nach aussen gedrückt. Damit ist auch der Hakenteil 23 ganz in die Öffnung 25 eingezogen und die Schulter 16 des Schlagbolzens 9 ist frei.

## Patentansprüche

1. Pistole mit einem verschiebbaren Verschlussstück, das einen federbeaufschlagten Schlagbolzen enthält, dessen Fahne mit einer Abzugsstange zusammenwirkt und auf den eine im Verschlussstück vorgesehene Schlagbolzensicherung wirkt, **dadurch gekennzeichnet, dass** als Schlagbolzensicherung eine an einer äusseren Seitenfläche des Verschlussstückes (4) angebrachte Federzunge (20) vorgesehen ist, die einen in dessen Inneres (13) ragenden Haken (23) bildet, der bei gespannter Stellung des Schlagbolzens (9) vor einer an ihm vorgesehenen Schulter (16) zu liegen kommt, und dass die Federzunge (20) einen nach unten ragenden Bart (24) hat, der mit der Abzugsstange (8) zusammenwirkt.

2. Pistole nach Anspruch 1, **dadurch gekennzeichnet, dass** die Abzugsstange (8) einen Finger (29) hat, der bei Bewegung der Abzugsstange (8) in Längsrichtung mit der Kulisse (28) des Bartes (24) zusammenwirkt.

3. Pistole nach Anspruch 1, **dadurch gekennzeichnet, dass** die Federzunge (20) ein Blechteil ist, das aus einem am Verschlussstück (4) befestigten Fußteil (21) und aus einem von diesem in Schußrichtung nach vorne ragenden Federteil (22) besteht, dessen Ende den Haken (23) bildet und dessen Bart (24) in der Nähe des Hakens (23) ist und dass am Schlagbolzen (9) die Fahne (10) hinten und die Schulter (16) für den Angriff des Hakens (23) davor angeordnet ist.

4. Pistole nach Anspruch 3, **dadurch gekennzeichnet, dass** die Abzugsstange (8) ein Blechteil ist, der an seinem Vorderen Ende mit dem Abzugshebel (7) verbunden ist und sich dann ungefähr horizontal nach hinten erstreckt, und an dessen hinterem Ende das mit der Fahne (10) des Schlagbolzens (9) zusammenwirkende Element (30) ausgebildet ist, wobei sich die mit dem Bart (24) zusammenwirkende Kulisse (28) davor befindet.

5. Pistole nach Anspruch 3, **dadurch gekennzeichnet, dass** die Federzunge (20) einstückig mit einer Auswerferfeder (40) ausgebildet ist, welche auf einen als zweiarmigen Hebel ausgebildeten Auswerferhaken (35) wirkt.

6. Pistole nach Anspruch 5, **dadurch gekennzeichnet, dass** die Auswerferfeder (40) und die Federzunge (20) den Fußteil (21) der Federzunge (20) gemeinsam haben und die Auswerferfeder (40) über der Federzunge (20) ausgebildet ist.

## Claims

1. A pistol with a shiftable breech part that contains a spring-actuated striker, whose lug cooperates with a trigger arm, a firing pin safety provided in the breech part acting upon said striker, **characterized in that** a resilient tongue (20) attached on an external side face of the breech part (4) is provided as the firing pin safety, which resilient tongue forms a hook (23) extending into the interior (13) of the breech part, which hook comes to lie in front of a shoulder (16) provided on the striker (9) when the latter is in its cocked position, and **in that** the resilient tongue (20) has a downwardly projecting web (24) which cooperates with the trigger arm (8).

2. The pistol according to claim 1, **characterized in that** the trigger arm (8) has a finger (29) which cooperates with the coulisse (28) of the web (24) when the trigger arm (8) moves in longitudinal direction.

3. The pistol according to claim 1, **characterized in that** the resilient tongue (20) is a metal sheet member which consists of a foot portion (21) fastened to the breech part (4), and a spring portion (22) projecting forwardly from the latter in shooting direction, whose end forms the hook (23) and whose web (24) is in the vicinity of the hook (23), and **in that** on the striker (9), the lug (10) is rearwardly arranged and the shoulder (16) for the engagement of the hook (23) is arranged in front thereof.

4. The pistol according to claim 3, **characterized in that** the trigger arm (8) is a metal sheet member which, on its forward end, is connected to the trigger lever (7) and then extends approximately horizontally reardwardly, and which, on its rear end, forms the element (30) which cooperates with the lug (10) of the striker (9), the coulisse (28) that cooperates with the web (24) being arranged in front thereof.

5. The pistol according to claim 3, **characterized in that** the resilient tongue (20) is integrally formed with an ejector spring (40) which acts on an ejector claw (35) that is formed as a two-armed lever.

6. The pistol according to claim 5, **characterized in that** the ejector spring (40) and the resilient tongue (20) share the foot portion (21) of the resilient tongue (20), and the ejector spring (40) is provided above the resilient tongue (20).

## Revendications

1. Pistolet avec une fermeture coulissante, qui inclut un percuteur actionné par un ressort, dont le drapeau coopère avec une tige de détente et agit sur une sécurité de percuteur prévue dans la fermeture, **caractérisé en ce qu'**une lamelle (20) de ressort disposée sur une face latérale externe de la fermeture (4) est prévue en tant que sécurité de percuteur, laquelle forme un crochet (23) s'engageant à l'intérieur (13) de celle-ci, lequel vient - lorsque le percuteur (9) est en position armée - se placer devant un épaulement (16) prévu sur celui-ci, et **en ce que** la lamelle (20) de ressort est pourvue d'une barbe (24) s'étendant vers le bas, qui coopère avec la tige (8) de détente.

2. Pistolet selon la revendication 1, **caractérisé en ce que** la tige (8) de détente est pourvue d'un doigt (29) qui, lorsque la tige (8) de détente se déplace dans le sens longitudinal, coopère avec la coulisse (28) de la barbe (24).

3. Pistolet selon la revendication 1, **caractérisé en ce que** la lamelle (20) de ressort est une plaque métallique comprenant une embase (21) fixée à la fermeture (4) et une partie (22) à ressort qui s'étend depuis celle-ci vers l'avant, dont l'extrémité forme le crochet (23) et dont la barbe (24) est à proximité du crochet (23), et **en ce que** le drapeau (10) est disposé à l'arrière et l'épaulement (16) pour attraper le ressort (23) à l'avant sur le percuteur (9).

4. Pistolet selon la revendication 3, **caractérisé en ce que** la tige (8) de détente est une plaque métallique qui est reliée par son extrémité antérieure à la détente (7) et s'étend donc à peu près horizontalement vers l'arrière, et sur l'extrémité postérieure de laquelle l'élément (30) coopérant avec le drapeau (10) du percuteur (9) est formé, la coulisse (28) coopérant avec la barbe (24) se trouvant à l'avant.

5. Pistolet selon la revendication 3, **caractérisé en ce que** lamelle (20) de ressort est formée en une seule pièce avec un ressort (40) d'éjecteur, lequel agit sur un crochet (35) d'éjecteur en forme de levier à deux bras.

6. Pistolet selon la revendication 5, **caractérisé en ce que** le ressort (40) d'éjecteur et la lamelle (20) de ressort ont en commun l'embase (21) de la lamelle (20) de ressort et **en ce que** le ressort (40) d'éjecteur est formé au-dessus de la lamelle (20) de ressort.
